# EUROPÄISCHE PATENTSCHRIFT

(11) **EP 0 012 450 B1**
(45) Veröffentlichungstag und Bekanntmachung des Hinweises auf die Patenterteilung: **01.06.1983**
(21) Anmeldenummer: 79105251.7
(22) Anmeldetag: 18.12.1979
(51) Int. Cl.: F02D 17/04

(54) **Vorrichtung zur Sicherung eines Kraftstoffeinspritz-Verbrennungsmotors vor einem Überdrehen**
Overspeed preventing device for a fuel injection combustion engine
Dispositif pour éviter la survitesse dans un moteur à injection de carburant

(30) Priorität: 18.12.1978 PL 211872; 22.09.1979 PL 218455
(43) Veröffentlichungstag der Anmeldung: 25.06.1980
(73) Patentinhaber: Wytwornia Silnikow Wysokopreznych "PZL-Andrychow", Andrychow 34-120 (PL)
(72) Erfinder: Blocki, Roman Mieczyslaw, Dr. Ing.-Mech., Bielsko-Biala (PL)
(74) Vertreter: Eitle, Werner, Dipl.-Ing.

## Beschreibung

Die Erfindung betrifft eine Vorrichtung zur Sicherung eines Kraftstoffeinspritz-Verbrennungsmotors vor einem Überdrehen, die ein in der Luftzufuhrleitung des Motors angeordnetes, in Form einer schwenkbaren Klappe ausgebildetes Absperrorgan umfaßt, das beim Uberschreiten der höchstzulässigen Drehzahl des Motors unter der Wirkung des dynamischen Drucks der in der Zufuhrleitung des Motors durchfließenden Luft in die Absperrlage verschoben wird, während es bei niedrigeren Drahzahlen als der höchstzulässigen Drehzahl und somit unter dem bestimmten dynamischen Druck der in der Zufuhrleitung des Motors durchfließenden Luft in der offenen Lage bleibt, in der es unter einem Winkel α zur Achse der Zufuhrleitung liegt.

Aus der DE-A-2 127 453 ist eine einschlägige Vorrichtung zur Sicherung eines Kraftstoffeinspritz-Verbrennungsmotors vor einem Überdrehen bekannt. Bei einer ersten Ausführungsform dieser Sicherungsvorrichtung ist das Absperrorgan in Form eines Staudruck-Ventils ausgebildet, auf das eine Feder wirkt, um das Ventil in der offenen Lage zu halten. Der Ventilkegel ist derart angeordnet, daß er eine axiale Verschiebung zur Zufuhrleitung ermöglicht. Wenn der Motor die höchstzulässige Drehzahl überschreitet und dabei der Federwiderstand infolge der auf den Kegel des Ventils wirkenden, in der Zufuhrleitung des Motors durchfließenden Luft überwunden wird, wird der Ventilkegel in die Absperrlage verschoben, während in dem Fall, in dem die Drehzahl kleiner ist als die höchstzulässige Drehzahl, d.h. unter einem bestimmten Staudruck der Ansaugluft, das Ventil von der Feder in der offenen Lage gehalten wird.

Nach einem zweiten Ausführungsbeispiel der bekannten Sicherungsvorrichtung, das allerdings nicht näher erläutert ist, kann das Absperrorgan die Form einer schwenkbaren Klappe haben.

Ein Nachteil des oben beschriebenen ersten Ausführungsbeispiels der bekannten Sicherungsvorrichtung besteht darin, daß der Federwiderstand sich während Verlagerung des Ventilkegels in die Absperrlage erhöht, was die Zeitdauer für den Sperrvorgang des Ventils verlängert. Falls beim zweiten Ausführungsbeispiel die schwenkbare Klappe mit der Feder in vergleichbarer Weise wie beim ersten Ausführungsbeispiel zusammenwirkt, ist auch hier der herausgestellte Nachteil gegeben.

Bei der bekannten Konstruktion ist insgesamt nicht in allen Fällen gewährleistet, daß das Absperrorgan bei einem drohenden Überdrehen des Motors tatsächlich in die Schließstellung gelangt mit der Folge, daß nur ein partielles Drosseln des Durchflusses der Ansaugluft erfolgt, so daß der Motor bei beträchtlichem Luftmangel weiterläuft und deshalb ein starkes Rauchen mit den bekannten schädlichen Wirkungen für den Motor auftritt.

Aufgabe der Erfindung ist es, eine Vorrichtung zur Sicherung eines Kraftstoffeinspritz-Verbrennungsmotors vor einem Überdrehen zu entwickeln, bei der das in der Luftzufuhrleitung des Motors angeordnete, in Form einer schwenkbaren Klappe ausgebildete Absperrorgan in allen Fällen stets schnell und sicher schließt.

Diese Aufgabe wird bei einer Sicherungsvorrichtung der vorausgesetzten Art dadurch gelöst, daß die Drehachse der das Absperrorgan bildenden schwenkbaren Klappe senkrecht zur Achse der Zufuhrleitung und in einem bestimmten Abstand von dieser Achse der Zufuhrleitung angeordnet ist, und daß die schwenkbare Klappe mit einem Hebel gekuppelt ist, auf den eine Zugfeder derart wirkt, daß das auf die Klappe durch diese Zugfeder ausgeübte Drehmoment während des Normalbetriebs des Motors die Klappe entgegen dem durch den dynamischen Druck der Luft auf die Klappe ausgeübten Drehmoment in einem Winkel a zur Achse der Zufuhrleitung hält, daß auch noch in der ersten Phase der Bewegung der Klappe in die Absperrlage das von der Zugfeder erzeugte Drehmoment dem von dem dynamischen Druck der Luft herrührenden Drehmoment entgegenwirkt, und daß jedoch in der Schlußphase der Bewegung der Klappe in die Absperrlage das von der Zugfeder erzeugte Drehmoment in dieselbe Richtung wirkt als das von dem dynamischen Druck der Luft herrührende Drehmoment.

Durch die erfindungsgemäßen Maßnahmen wird erreicht, daß zum einen in der Schlußphase der Schließbewegung der Klappe diese aufgrund des Zusammenwirkens des von der Zugfeder erzeugten Drehmoments und des von dem dynamischen Druck der Luft herrührenden Drehmoments sehr schn-311 geschlossen wird. Desweiteren wird aufgrund des Zusammenwirkens der beiden Drehmomente stets ein sicheres Schließen der Klappe erreicht. Beide Vorteile werden bei einem äußerst einfachen Aufbau der erfindungsgemäßen Vorrichtung erhalten.

Bei einer bekannten Vorrichtung zur Sicherung eines Kraftstoffeinspritz-Verbrennungsmotors vor einem Überdrehen ist das in der Zufuhrleitung des Motors angeordnete Absperrorgan zwar ebenfalls in Form einer schwenkbaren Klappe ausgebildet, deren Drehachse senkrecht zur Achse der Zufuhrleitung und in einem gewissen Abstand von dieser Achse angeordnet ist. Allerdings wird bei dieser bekannten Konstruktion die Klappe nicht direkt durch den dynamischen Druck der Ansaugluft gesteuert, sondern von außen her mit Hilfe einer speziellen Vorrichtung (FR-A-1 553 089).

Die erfindungsgemäße Sicherungsvorrichtung wird nachstehend anhand von Ausführungsbeispielen näher erläutert. In den zugehörigen Zeichnungen zeigt
Fig. 1 ein Schema der Vorrichtung beim Normalbetrieb des Motors,
Fig. 2 ein Schema der Vorrichtung während des Notstillsetzens des Motors, und
Fig. 3 ein Schema einer für Lademotoren bestimmten Variante der Sicherungsvorrichtung, wobei in den Fig. 1 und 3 mit Pfeilen die Richtung des Luftdurchflusses in der Zufuhrleitung des Motors bezeichnet ist.

Wie in Fig. 1 und 2 dargestellt, ist in der Luftzufuhrleitung 1 des Motors ein Absperrorgan angeordnet, und zwar in Form einer schwenkbaren Klappe 2, welche auf eine in in den Wänden der Zufuhrleitung ausgebildeten Bohrungen gelagerten Welle 3 aufgesetzt ist. Die Welle 3 verläuft senkrecht und in einem gewissen Abstand zur Achse der Zufuhrleitung 1. Auf der Welle 3 ist ferner ein mit einer Zugfeder 5 verbundener Hebel 4 gelagert. Die Zufuhrleitung 1 ist mit einer Verengung versehen, deren zur Achse der Zufuhrleitung 1 senkrechte Fläche eine Stützfläche 6 für die Klappe 2 bildet.

Während des Normalbetriebs des Motors ist die Klappe 2 unter der Wirkung der Zugfeder 5 und eines Anschlags 7, gegen welchen sich der Hebel abstützt, unter einem Winkel a zur Achse der Zufuhrleitung 1 angeordnet, wobei es vorteilhaft ist, wenn der Winkel α möglichst klein ist, um die Luftdurchflußwiderstände in der Zufuhrleitung 1 des Motors möglichst niedrig zu halten.

Als Folge der Einstellung der Klappe 2 unter dem Winkel a zur Achse der Zufuhrleitung 1 (Fig. 1) bewirkt der dynamische Druck der durchfließenden Luft das Auftreten eines Drehmoments, das bestrebt ist, die Klappe 2 in Richtung der Stützfläche 6 zu schwenken. Während des Normalbetriebes des Motors wird die Klappe 2 unter der Wirkung der Zugfeder 5 in dieser Stellung gehalten, da deren Vorspannung so gewählt ist, daß diese dem Druck der Luft auf die Klappe 2 bis zu der höchstzulässigen Drehzahl des Motors effektiv entgegenwirkt. Oberhalb dieser Drehzahl ist die Kraft aufgrund des Druckes auf die Klappe 2 größer als die Kraft der Zugfeder 5, so daß die Klappe 2 geschwenkt wird, bis sie sich gegen die Stützfläche 6 (Fig. 2) abstützt und die Zufuhrleitung 1 abschließt. Das Schließen der Zufuhrleitung 1 bewirkt ein Unterbrechen der Luftzufuhr zu den Zylindern des Motors, wodurch dieser als Folge des Mangels an zum Verbrennungsprozeß erforderlicher Luft stillgesetzt wird.

Die in Fig. 3 dargestellte Variante der erfindungsgemäßen Sicherungsvorrichtung ist mit einem Pneumatikzylinder in Form eines Balgs 8 ausgerüstet, dessen Innenraum über die Leitung 10 mit der Zufuhrleitung 1 des Motors verbunden ist. Ferner ist der eine Boden des Balgs 8 mittels eines Stößels 9 mit dem Hebel 4 der Klappe 2 verbunden, während der andere Boden des Balgs ortsfest angeordnet ist. Anstatt des Balgs 8 kann natürlich ein Pneumatikzylinder einer anderen Bauart zum Einsatz kommen, wie z.B. Kolben- oder Membranzylinder.

Der mit der den Motor speisenden Luft aufgefüllte Balg 8 übt auf den Hebel 4 eine gewisse Kraft aus. Die Größe dieser Kraft hängt von dem Druck und somit auch von der Dichte der Speiseluft ab, die bei einem Lademotor veränderlich ist. Der Balg 8 ist derart mit dem Hebel 4 verbunden, daß die Wirkungsrichtung des durch die durch den Balg 8 auf den Hebel 4 ausgeübte Kraft hervorgerufenen Drehmoments übereinstimmt mit der Wirkungsrichtung des durch die durch die Zugfeder 5 auf den Hebel ausgeübte Kraft bewirkten Drehmoments. Der Balg 8 ist dabei so ausgelegt, daß bei der höchstzulässigen Drehzahl des Motors das summarische, von der durch den Balg 8 und die Zugfeder 5 auf den Hebel 4 stammende Drehmoment dem durch den dynamischen Druck der Luft auf die Klappe 2 unabhängig von der Luftdichte in der Zufuhrleitung 1 des Motors hervorgerufenen Drehmoment annähernd gleich ist. Dadurch wird der Einfluß der Dichte der den Motor speisenden Luft kompensiert.

Die Wirkungsweise des Ausführungsbeispiels nach Fig. 3 ist im übrigen gleich der in den Fig. 1 und 2 dargestellten Sicherungsvorrichtung.

Die erfindungsgemäße Vorrichtung kann sowohl für Motoren während der Prüfungen auf einem Motorenprüfstand, als auch für in Fahrzeugen und Arbeitsmaschinen arbeitenden Motoren eingesetzt werden.

## Patentansprüche

1. Vorrichtung zur Sicherung eines Kraftstoffeinspritz-Verbrennungsmotors vor einem Überdrehen, die ein in der Luftzufuhrleitung (1) des Motors angeordnetes, in Form einer schwenkbaren Klappe (2) ausgebildetes Absperrorgan umfaßt, das beim Überschreiten der höchstzulässigen Drehzahl des Motors unter der Wirkung des dynamischen Drucks der in der Zufuhrleitung des Motors durchfließenden Luft in die Absperrlage verschoben wird, während es bei niedrigeren Drehzahlen als der höchstzulässigen Drehzahl und somit unter dem bestimmten dynamischen Druck der in der Zufuhrleitung des Motors durchfließenden Luft in der offenen Lage bleibt, in der es unter einem Winkel (a) zur Achse der Zufuhrleitung liegt, dadurch gekennzeichnet, daß die Drehachse (3) der das Absperrorgan bildenden schwenkbaren Klappe (2) senkrecht zur Achse der Zufuhrleitung (1) und in einem bestimmten Abstand von dieser Achse der Zufuhrleitung (1) angeordnet ist, und daß die schwenkbare Klappe (2) mit einem Hebel (4) gekuppelt ist, auf den eine Zugfeder (5) derart wirkt, daß das auf die Klappe (2) durch diese Zugfeder (5) ausgeübte Drehmoment während des Normalbetriebs des Motors die Klappe (2) entgegen dem durch den dynamischen Druck der Luft auf die Klappe ausgeübten Drehmoment in einem Winkel (a) zur Achse der Zufuhrleitung hält, daß auch noch in der ersten Phase der Bewegung der Klappe (2) in die Absperrlage das von der Zugfeder (5) erzeugte Drehmoment dem von dem dynamischen Druck der Luft herrührenden Drehmoment entgegenwirkt, und daß jedoch in der Schlußrhase der Bewegung der Klappe (2) in die Absperrlage das von der Zugfeder (5) erzeugte Drehmoment in dieselbe Richtung wirkt als das von dem dynamischen Druck der Luft herrührende Drehmoment.

2. Vorrichtung nach Anspruch 1, dadurch gekennzeichnet, daß sie mit einem Pneumatikzylinder (8) ausgestattet ist, der mechanisch mit dem Hebel (4) der Klappe (2) gekuppelt ist und eine pneumatische Verbindung mit der Zufuhrleitung (1) aufweist.

3. Vorrichtung nach Anspruch 2, dadurch gekennzeichnet, daß der Pneumatikzylinder durch einen Balg (8) gebildet ist, dessen einer Boden mittels eines Stößels (9) mit dem Hebel (4) der Klappe (2) zusammenwirkt und dessen Innenraum mit der Zufuhrleitung (1) des Motors verbunden ist.

## Revendications

1. Dispositif de protection contre le sur- régime d'un moteur à explosion à injection de carburant, comprenant un organe d'arrêt qui est réalisé sous la forme d'un clapet pivotant (2), qui est monté dans le conduit d'admission d'air (1) du moteur et qui, lors du dépassement du régime maximal admissible du moteur, est amené en position de fermeture sous l'effet de la pression dynamique de l'air traversant le conduit d'admission du moteur, tandis qu'à des régimes inférieurs au régime maximal admissible et donc en-dessous d'une pression dynamique déterminée de l'air traversant le conduit d'admission du moteur, il reste en position ouverte dans laquelle il fait un angle (a) par rapport à l'axe du conduit d'admission, caractérisé par le fait que l'axe de rotation (3) du clapet pivotant (2) constituant l'organe d'arrêt, est disposé perpendiculairement à l'axe du conduit d'admission (2) et à une distance déterminée de cet axe du conduit d'admission (1) et que le clapet pivotant (2) est accouplé à un levier (4) sur lequel un ressort de traction (5) agit de manière que le moment exercé sur le clapet (2) par ce ressort de traction (5) maintienne, pendant le fonctionnement normal du moteur, le clapet (2) à l'encontre du moment exercé sur le clapet par la pression dynamique de l'air, sous un angle (a) par rapport au conduit d'admission, que dans la première phase du mouvement du clapet (2) vers la position d'arrêt, le moment exercé par le ressort de traction (5) agisse également encore à l'encontre du moment provenant de la pression dynamique de l'air, et que dans la phase finale du mouvement du clapet (2) vers la position d'arrêt, le moment exercé par le ressort de traction (5) agisse par contre dans le même sens que le moment provenant de la pression dynamique de l'air.

2. Dispositif suivant la revendication 1, caractérisé par le fait qu'il comprend un vérin pneumatique (8) qui est accouplé mécaniquement au levier (4) du clapet (2) et présente une communication pneumatique avec le conduit d'admission (1).

3. Dispositif suivant la revendication 2, caractérisé par le fait que le vérin pneumatique est constitué par un soufflet (8) dont un fond coopère, à l'aide d'un poussoir (9), avec le levier (4) du clapet (2) et dont l'espace intérieur est en communication avec le conduit d'admission (1) du moteur.

## Claims

1. Device for the guarding of a fuel injection combustion engine against overspeeding, comprising a cut-off organ arranged in the air supply line (1) of the motor and designed in the form of a pivotable valve (2), which when the maximum permissible rpm of the motor are exceeded is displaced into the cut-off position under the influence of the dynamic pressure of the air flowing through the air supply line of said motor, while at lower rpm than the maximum permissible rpm, and thus under the definite dynamic pressure of the air flowing through the supply line of the motor, it remains open, in that it is located at an angle (a) to the axis of the supply line, characterized in that the rotary axis (3) of the pivotable valve (2) forming said cut-off organ is arranged perpendicularly to the axis of the supply line (1) and at a certain spacing from said axis of the supply line (1), and that the pivotable valve (2) is coupled with a lever (4) on which a tension spring (5) operates so that the turning moment exercised by this tension spring (5) on said valve (2) during the normal operations of the motor holds said valve (2) against the turning moment exercised by the dynamic pressure of the air on said valve at an angle (a) to the axis of the supply line, that even in the first phase of the movement of said valve (3) into the cut-off position, the turning moment produced by the tension spring (5) counteracts the turning moment caused by the dynamic pressure of the air, and that however in the final phase of the movement of said valve (2) into the cut-off position, the turning moment produced by the tension spring (5) acts in the same direction as the turning moment caused by the dynamic pressure of the air.

2. Device according to claim 1, characterized in that it is provided with a pneumatic cylinder (8), which is mechanically coupled with the lever (4) of the valve (2) and has a pneumatic connection with the supply line (1).

3. Device according to claim 2, characterized in that the pneumatic cylinder is formed by a bellows (8) whose one floor interacts with the lever (4) of the valve (2) by means of a plunger (9) and whose inner chamber is connected with the supply line (1) of the motor.
